# EUROPÄISCHE PATENTSCHRIFT

(11) **EP 1 686 600 B1**
(45) Veröffentlichungstag und Bekanntmachung des Hinweises auf die Patenterteilung: **25.02.2009**
(21) Anmeldenummer: 06001831.4
(22) Anmeldetag: 30.01.2006
(51) Int. Cl.: H01H 13/52, H01H 13/26, H01H 13/38

(54) **2-poliger Umschalter**
Two pole switch
Commutateur bipolaire

(30) Priorität: 31.01.2005 DE 202005001495 U
(43) Veröffentlichungstag der Anmeldung: 02.08.2006
(73) Patentinhaber: TRW Automotive Electronics & Components GmbH & Co. KG, 78315 Radolfzell (DE)
(72) Erfinder: Wohlfahrt, Karl-Heinz, 78351 Bodman-Ludwigshafen (DE); Steidle, Gerhard, 78126 Königsfeld (DE)
(74) Vertreter: Prinz & Partner

(56) Entgegenhaltungen:
- DE-A1- 2 360 167
- DE-A1- 3 012 107
- DE-B1- 2 730 659
- US-A- 2 526 850
- US-A- 2 916 575

## Beschreibung

Die Erfindung betrifft einen Umschalter zum Schalten von zwei Stromkreisen, mit einem Gehäuse, einem Stößel, zwei Kontakten eines ersten Stromkreises, zwei Kontakten eines zweiten Stromkreises und einem Schaltkontakt, der im Ausgangszustand eine erste Form aufweist, in welcher der erste Stromkreis geschlossen ist und der zweite Stromkreis geöffnet ist, und durch Betätigung des Stößels in eine zweite Form gebracht werden kann, in welcher der erste Stromkreis geöffnet und der zweite Stromkreis geschlossen ist.

Solche Umschalter können insbesondere bei Kraftfahrzeugen eingesetzt werden, beispielsweise als Schließer-/Öffner-Wechsel oder Doppelschalter. Die aus dem Stand der Technik bekannten Konstruktionen sind jedoch vergleichsweise aufwendig.

Aus der US-A-2,526,850 ist ein Umschalter bekannt, der als Schaltkontakt einen langgestreckten Schnappkontakt verwendet, der an seinen beiden Enden jeweils mit einem Kontaktpunkt versehen ist. Innerhalb der Kontaktpunkte ist der Schaltkontakt in einem Gehäuse gelagert. Der Schaltkontakt kann aus einer ersten gebogenen Gestalt in eine zweite gebogenen Gestalt gebracht werden. In der ersten Gestalt stellen die Kontaktpunkte eine elektrische Verbindung zwischen zwei ersten Kontakten her, und in der zweiten Gestalt stellen dieselben Kontaktpunkte die elektrische Verbindung zwischen zwei gegenüberliegenden zweiten Kontakten her.

Die Aufgabe der Erfindung besteht darin, einen Umschalter zu schaffen, der sich durch besonders geringe Herstellungskosten, Redundanz und Zuverlässigkeit sowie die Möglichkeit auszeichnet, zwei unabhängige Schaltkreise gleichzeitig derart zu schalten, daß mindestens ein Kontaktpaar schließt und ein Kontaktpaar gleichzeitig öffnet.

Zur Lösung dieser Aufgabe ist erfindungsgemäß bei einem Umschalter der eingangs genannten Art vorgesehen, daß der Schaltkontakt zwei den beiden Kontakten des ersten Stromkreises zugeordnete Kontaktlaschen und zwei den beiden Kontakten des zweiten Stromkreises zugeordnete Kontaktlaschen aufweist. Der erfindungsgemäße Umschalter basiert auf dem Grundgedanken, mit ein und demselben Schaltkontakt zwei verschiedene Stromkreise zu schalten und den Übergang des Schaltkontaktes von einer ersten Form in eine zweite Form dazu zu nutzen, mit ersten Kontaktlaschen die Kontakte eines ersten Stromkreises zu schließen und mit anderen Kontaktlaschen die Kontakte eines zweiten Stromkreises zu öffnen. Da lediglich ein einziger Schaltkontakt hiefür erforderlich ist, ergibt sich ein einfacher Aufbau, der geringe Herstellungskosten nach sich zieht.

Vorteilhafte Ausgestaltungen der Erfindung ergeben sich aus den Unteransprüchen.

Die Erfindung wird nachfolgend anhand einer bevorzugten Ausführungsform beschrieben, die in den beigefügten Zeichnungen dargestellt ist. In diesen zeigen:
- Figur 1 einen schematischen Schnitt durch einen erfindungsgemäßen Umschalter;
- Figur 2 einen um 90° gedrehten Schnitt durch den Umschalter von Figur 1 ;
- Figur 3 schematisch die vom Umschalter geschalteten Kontakte;
- Figur 4 eine weitere schematische Ansicht der geschalteten Kontakte;
- Figur 5 in vergrößertem Maßstab die Ansicht von Figur 1 ;
- Figur 6 in vergrößertem Maßstab die Ansicht von Figur 2;
- Figur 7 in vergrößertem Maßstab die Ansicht von Figur 3;
- Figur 8 in einer Ansicht entsprechend derjenigen von Figur 7 eine Ausführungsvariante;
- Figur 9 in einer Ansicht entsprechend derjenigen von Figur 5 einen Umschalter gemäß einer zweiten Ausführungsform; und
- Figur 10 den Umschalter gemäß der zweiten Ausführungsform in einer Ansicht entsprechend derjenigen von Figur 6.

In den Figuren 1 und 2 ist ein Umschalter 10 zu sehen, der ein Gehäuse 12 aufweist, in welchem vier zu schaltende Kontakte 1, 2, 3 und 4 aufgenommen sind. Im Gehäuse 12 ist ein Stößel 14 verschiebbar angebracht. Der Stößel 14 wirkt mit einem Schaltkontakt 16 zusammen, der den elektrischen Kontakt zwischen den beiden Kontakten 1, 2, die einen ersten Stromkreis bilden, und den beiden Kontakten 3, 4, die einen zweiten Stromkreis bilden, öffnen oder schließen kann.

Der Schaltkontakt 16 besteht aus Federblech oder einem anderen elastisch federnden und elektrisch leitenden Material und hat eine allgemein rechteckige Grundform (siehe Figur 3). Betrachtet in einer Ebene, welche die Kontakte 3 und 4 enthält (Darstellung der Figuren 1 und 5) ist der Schaltkontakt 16 im Ausgangszustand zum Stößel 14 hin gewölbt; er hat die Form einer Schnappfeder. An den kurzen Seitenrändem des allgemein rechteckigen Grundkörpers des Schaltkontaktes 16 sind Haltelaschen 18 vorgesehen, mittels denen der Schaltkontakt am Gehäuse 12 angebracht ist. Jeweils zwischen zwei benachbarten Haltelaschen 18 erstreckt sich nach außen jeweils eine Kontaktlasche 20, die hier aus jeweils 3 Einzellaschen gebildet ist (siehe Figur 3). In der in den Figuren 1 und 5 gezeigten Ausgangsstellung, also bei nicht betätigtem Stößel 14, liegen die Kontaktlaschen 20 an den Kontakten 3 und 4 an; der Stromkreis durch die Kontakte 3 und 4 ist also geschlossen (siehe auch Figur 4). In einer durch die Kontakte 1 und 2 führenden Ebene (siehe die Figuren 2 und 6) hat der Schaltkontakt 16 eine etwa ebene Form. Ausgehend von den längeren Seitenrändern des rechteckigen Grundkörpers des Schaltkontakts 16 erstrecken sich Kontaktlaschen 22, die den beiden ersten Kontakten 1, 2 zugeordnet sind und ebenfalls aus mehreren Einzellaschen bestehen. Im Ausgangszustand, also bei nicht betätigtem Stößel 14, befinden sich die Kontaktlaschen 22 im Abstand von den ersten Kontakten 1, 2; der von diesen Kontakten gebildete erste Stromkreis ist also geöffnet.

Wenn der Stößel 14 betätigt wird, drückt er auf die Mitte des bogenförmigen Schaltkontakts 16. Dieser wird aus seiner ersten Form, die in den Figuren 5 und 6 mit durchgezogenen Linien gezeigt ist, in eine zweite Form überführt, die in den Figuren 5 und 6 gestrichelt gezeigt ist. In der die Kontakte 3, 4 enthaltenden Ebene schnappt der Schaltkontakt 16, entgegen der von den Haltelaschen 18 wirkenden Haltekraft, über einen Totpunkt hinweg nach unten, so daß die Kontaktlaschen 20 von den Kontakten 3, 4 abgehoben werden; der von diesen Kontakten gebildete zweite Stromkreis wird somit geöffnet (siehe den in Figur 5 gestrichelt gezeigten Zustand des Schaltkontakts 16). Gleichzeitig wird der Schaltkontakt 16 in der die Kontakte 1, 2 enthaltenden Ebene im wesentlichen translatorisch nach unten verstellt, so daß die Kontaktlaschen 22 auf den Kontakten 1, 2 aufliegen; der von diesen gebildete erste Stromkreis wird somit geschlossen.

Wenn der Stößel 14 wieder freigegeben wird, schnappt der Schaltkontakt 16 wieder zurück in seine erste Form, in welcher der von den Kontakten 1, 2 gebildete erste Stromkreis geöffnet und der von den Kontakten 3, 4 gebildete zweite Stromkreis geschlossen ist.

In Figur 8 ist eine Ausführungsvariante dargestellt, die sich durch die abweichende Ausgestaltung der Kontaktlaschen 20, 22 von der ersten Ausführungsform unterscheidet. Für die Kontakte 1, 2 werden jeweils zwei einander gegenüberliegende Kontaktlaschen 22 verwendet, die hier aus jeweils vier Einzellaschen gebildet sind. Für die Kontakte 3, 4 werden jeweils zwei Kontaktlaschen 20 verwendet, die auf der einen und der anderen Seite der jeweiligen Haltelasche 18 liegen. Jede Kontaktlasche 20 besteht wiederum aus mehreren Einzellaschen. Auf diese Weise ergibt sich eine größere Kontaktsicherheit bei der Kontaktierung.

In den Figuren 9 und 10 ist ein Umschalter gemäß einer zweiten Ausführungsform gezeigt. Dieser unterscheidet sich von dem Umschalter gemäß der ersten Ausführungsform dadurch, daß unterhalb des Schaltkontaktes 16 ein zweiter Schaltkontakt 16' angeordnet ist. Hinsichtlich seiner Form und seiner Funktion entspricht der zweite Schaltkontakt 16' dem ersten Schaltkontakt 16 mit dem Unterschied, daß der zweite Schaltkontakt 16' verkleinert ausgeführt ist, so daß er unter den Schaltkontakt 16 paßt. Er wird betätigt durch einen am Stößel 14 ausgebildeten Fortsatz 30, der sich durch den Schaltkontakt 16 hindurch erstreckt und am zweiten Schaltkontakt 16' angreift. Auf diese Weise kann gleichzeitig die doppelte Anzahl von Kontakten geschaltet werden.

## Patentansprüche

1. Umschalter zum Schalten von zwei Stromkreisen, mit einem Gehäuse (12), einem Stößel (14), zwei Kontakten (1, 2) eines ersten Stromkreises, zwei Kontakten (3, 4) eines zweiten Stromkreises und einem Schaltkontakt (16), der im Ausgangszustand eine erste Form aufweist, in welcher der erste Stromkreis geschlossen und der zweite Stromkreis geöffnet ist, und durch Betätigung des Stößels (14) in eine zweite Form gebracht werden kann, in welcher der erste Stromkreis geöffnet und der zweite Stromkreis geschlossen ist, **dadurch gekennzeichnet, daß** der Schaltkontakt zwei den beiden Kontakten (1, 2) des ersten Stromkreises zugeordnete Kontaktlaschen (22) und zwei den beiden Kontakten (3, 4) des zweiten Stromkreises zugeordnete Kontaktlaschen (20) aufweist.

2. Umschalter nach Anspruch 1, **dadurch gekennzeichnet, daß** der Schaltkontakt (16) in einer Ebene, in der die beiden Kontakte (3, 4) des zweiten Stromkreises liegen, im Ausgangszustand eine zum Stößel (14) gewölbte Form aufweist.

3. Umschalter nach Anspruch 2, **dadurch gekennzeichnet, daß** der Schaltkontakt (16) in der Ebene, in der die beiden Kontakte (3, 4) des zweiten Stromkreises liegen, nach Art einer Schnappfeder ausgebildet ist, die aus dem Ausgangszustand über einen Totpunkt in die zweite Form schnappen kann.

4. Umschalter nach Anspruch 2 oder Anspruch 3, **dadurch gekennzeichnet, daß** der Schaltkontakt (16) durch Haltelaschen (18), die in der Ebene der beiden Kontakte (3, 4) des zweiten Stromkreises liegen, am Gehäuse (12) angebracht ist.

5. Umschalter nach Anspruch 4, **dadurch gekennzeichnet, daß** der Schaltkontakt mit zwei ersten Kontaktlaschen (20) versehen ist die radial betrachtet außerhalb der beiden Haltelaschen (18) liegen.

6. Umschalter nach Anspruch 5, **dadurch gekennzeichnet, daß** die beiden ersten Kontaktlaschen (20) bei Betätigung des Stößels von den beiden Kontakten (3, 4) des zweiten Stromkreises abgehoben werden.

7. Umschalter nach einem der vorhergehenden Ansprüche, **dadurch gekennzeichnet, daß** der Schaltkontakt (16) in einer Ebene, in der die beiden Kontakte (1, 2) des ersten Stromkreises liegen, im Ausgangszustand eine im wesentlichen ebene Form aufweist.

8. Umschalter nach Anspruch 7, **dadurch gekennzeichnet, daß** der Schaltkontakt (16) in der Ebene, in der die beiden Kontakte (1, 2) des ersten Stromkreises liegen, durch Einwirkung des Stößels (14) im wesentlichen translatorisch bewegt wird.

9. Umschalter nach Anspruch 7 oder Anspruch 8, **dadurch gekennzeichnet, daß** der Schaltkontakt (16) zwei zweite Kontaktlaschen (22) aufweist, die bei Betätigung des Stößels (14) auf die beiden Kontakte des ersten Stromkreises gedrückt werden.

10. Umschalter nach einem der Ansprüche 5, 6 und 9, **dadurch gekennzeichnet, daß** die Kontaktlaschen (20, 22) aus mehreren Einzellaschen bestehen.

11. Umschalter nach einem der vorhergehenden Ansprüche, **dadurch gekennzeichnet, daß** in der Betätigungsrichtung des Stößels (14) betrachtet hinter dem Schaltkontakt (16) ein zweiter Schaltkontakt (16') angeordnet ist.

## Claims

1. A change-over switch for the switching of two electric circuits, comprising a housing (12), a tappet (14), two contacts (1, 2) of a first electric circuit, two contacts (3, 4) of a second electric circuit, and a switching contact (16) which in the initial state has a first shape in which the first electric circuit is closed and the second electric circuit is open, and which by actuating the tappet (14) may be transferred to a second shape in which the first electric circuit is open and the second electric circuit is closed, **characterized in that** the switching contact includes two contact lugs (22) associated with the two contacts (1, 2) of the first electric circuit and two contact lugs (20) associated with the two contacts (3, 4) of the second electric circuit.

2. The change-over switch according to claim 1, **characterized in that** in a plane in which the two contacts (3, 4) of the second electric circuit are situated, the switching contact (16) in the initial state has a shape arched towards the tappet (14).

3. The change-over switch according to claim 2, **characterized in that** in the plane in which the two contacts (3, 4) of the second electric circuit are situated, the switching contact (16) is formed like a catch spring which can snap from the initial state beyond a dead center into the second shape.

4. The change-over switch according to claim 2 or claim 3, **characterized in that** the switching contact (16) is attached to the housing (12) by holding lugs (18) which are situated in the plane of the two contacts (3, 4) of the second electric circuit.

5. The change-over switch according to claim 4, **characterized in that** the switching contact is provided with two first contact lugs (20) which, as viewed radially, are situated outside of the two holding lugs (18).

6. The change-over switch according to claim 5, **characterized in that** when the tappet is actuated, the two first contact lugs (20) are lifted off from the two contacts (3, 4) of the second electric circuit.

7. The change-over switch according to any of the preceding claims, **characterized in that** in a plane in which the two contacts (1, 2) of the first electric circuit are situated, the switching contact (16) in the initial state has a substantially plane shape.

8. The change-over switch according to claim 7, **characterized in that** in the plane in which the two contacts (1, 2) of the first electric circuit are situated, the switching contact (16) is moved substantially in translation by the action of the tappet (14).

9. The change-over switch according to claim 7 or claim 8, **characterized in that** the switching contact (16) includes two second contact lugs (22) which are pressed onto the two contacts of the first electric circuit when the tappet (14) is actuated.

10. The change-over switch according to any of claims 5, 6 and 9, **characterized in that** the contact lugs (20, 22) consist of a plurality of individual lugs.

11. The change-over switch according to any of the preceding claims, **characterized in that** as viewed in the direction of actuation of the tappet (14), a second switching contact (16') is disposed behind the switching contact (16).

## Revendications

1. Commutateur pour commuter deux circuits électriques, comportant un boîtier (12), un poussoir (14), deux contacts (1, 2) d'un premier circuit électrique, deux contacts (3, 4) d'un deuxième circuit électrique et un contact de commutation (16) qui, à l'état initial, présente une première forme dans laquelle le premier circuit électrique est fermé et le deuxième circuit électrique est ouvert, et qui, par actionnement du poussoir (14), peut être amené dans une deuxième forme dans laquelle le premier circuit électrique est ouvert et le deuxième circuit électrique est fermé, **caractérisé en ce que** le contact de commutation présente deux languettes de contact (22) associées au premier circuit électrique et deux languettes de contact (20) associées aux deux contacts (3, 4) du deuxième circuit électrique.

2. Commutateur selon la revendication 1, **caractérisé en ce que** dans un plan dans lequel sont situés les deux contacts (3, 4) du deuxième circuit électrique, le contact de commutation (16) présente à l'état initial une forme bombée par rapport au poussoir (14).

3. Commutateur selon la revendication 2, **caractérisé en ce que** dans le plan dans lequel sont situés les deux contacts (3, 4) du deuxième circuit électrique, le contact de commutation (16) est réalisé à la manière d'un ressort à déclic qui peut s'encliqueter dans la deuxième forme à partir de l'état initial via un point mort.

4. Commutateur selon la revendication 2 ou la revendication 3, **caractérisé en ce que** le contact de commutation (16) est monté sur le boîtier (12) au moyen de pattes de retenue (18) qui se trouvent dans le plan des deux contacts (3, 4) du deuxième circuit électrique.

5. Commutateur selon la revendication 4, **caractérisé en ce que** le contact de commutation est pourvu de deux premières languettes de contact (20) qui, vu radialement, sont situées en dehors des deux pattes de retenue (18).

6. Commutateur selon la revendication 5, **caractérisé en ce que** les deux premières languettes de contact (20) sont soulevées des deux contacts (3, 4) du deuxième circuit électrique lorsque le poussoir est activé.

7. Commutateur selon l'une des revendications précédentes, **caractérisé en ce que** le contact de commutation (16) présente à l'état initial une forme sensiblement plane, dans un plan dans lequel sont situés les deux contacts (1, 2) du premier circuit électrique.

8. Commutateur selon la revendication 7, **caractérisé en ce que** le contact de commutation (16) le contact de commutation est déplacé sensiblement en translation par action sur le poussoir (14), dans un plan dans lequel sont situés les deux contacts (1, 2) du premier circuit électrique.

9. Commutateur selon la revendication 7 ou la revendication 8, **caractérisé en ce que** le contact de commutation (16) présente deux deuxièmes languettes de contact (22) qui, lorsque le poussoir est activé, sont pressées sur les deux contacts du premier circuit électrique.

10. Commutateur selon l'une des revendications 5, 6 et 9, **caractérisé en ce que** les languettes de contact (20, 22) sont constituées par plusieurs languettes individuelles.

11. Commutateur selon l'une des revendications précédentes, **caractérisé en ce que** vu dans la direction d'actionnement du poussoir (14), un deuxième contact de commutation (16') est agencé derrière le contact de commutation (16).
